# EUROPÄISCHE PATENTSCHRIFT

(11) **EP 1 345 188 B1**
(45) Veröffentlichungstag und Bekanntmachung des Hinweises auf die Patenterteilung: **17.07.2013**
(21) Anmeldenummer: 03005209.6
(22) Anmeldetag: 08.03.2003
(51) Int. Cl.: H01H 13/02, G08B 5/36

(54) **Meldeleuchte**
Signal light
Signal lumineux

(30) Priorität: 13.03.2002 DE 10210984
(43) Veröffentlichungstag der Anmeldung: 17.09.2003
(73) Patentinhaber: Bartec GmbH, 97980 Bad Mergentheim (DE)
(72) Erfinder: Barlian, Reinhold, 97980 Bad Mergentheim (DE); Lux, Karl-Heinz, 97990 Weikersheim (DE)

(56) Entgegenhaltungen:
- EP-A- 0 423 848
- US-A- 4 126 774
- US-A- 4 600 977
- US-A- 6 068 383

## Beschreibung

Die Erfindung betrifft eine Meldeleuchte für eine optische Anzeige.

Bekannte Meldeleuchten weisen ein Gehäuse, eine Leuchtanzeige und einen elektrischen Schaltmechanismus auf, der in dem Gehäuse seitlich versetzt angeordnet oder außen an dem Gehäuse angesetzt ist und durch Axialverschiebung der Leuchtanzeige betätigbar ist.

Die US-A-4 600 977 offenbart ein explosionsgeschütztes elektrisches Meldegerät, das ein Gehäuse und einen Gerätekopf aufweist. Der Gerätekopf besitzt einen Hohlstab, in dessen einem Endbereich ein Druckstück mit einer Leuchtdiode und einer lichtdurchlässigen Leuchtkuppe axial verschiebbar gelagert ist. Der untere Rohrendteil des Hohlstabs ist im oberen Teil des Gehäuses angeordnet. Im unteren Gehäuseteil befindet sich eine Leiterplatte, die einen druckfesten Raum begrenzt, der für die Aufnahme eines Spannungsbegrenzers und eines Strombegrenzers vorgesehen ist. Außerdem befindet sich in dem Gehäuse seitlich versetzt neben dem druckfesten Raum ein elektrischer Schalter, der durch eine seitlich auskragende Übertragungsvorrichtung betätigbar ist, die sich im oberen Teil des Gehäuses befindet. Sowohl die Leiterplatte als auch der seitlich angeordnete Schalter sind in Gießharz eingebettet.

Die Aufgabe der Erfindung besteht darin, eine Meldeleuchte zu schaffen, die mit einfachen Mitteln als kompakte Baueinheit herstellbar ist und eine hohe Funktionstüchtigkeit besitzt.

Diese Aufgabe wird erfindungsgemäß durch die Merkmale des Anspruchs 1 gelöst.

Bevorzugte Ausgestaltungen und Weiterbildungen der Erfindung sind durch die Merkmale der Unteransprüche gekennzeichnet.

Weitere Vorteile und wesentliche Einzelheiten der Erfindung sind der nachfolgenden Beschreibung und der Zeichnung zu entnehmen, die in schematischer Darstellung bevorzugte Ausführungsformen als Beispiel zeigt. Es stellen dar:
- FIG. 1: eine erfindungsgemäße Meldeleuchte in einer vergrößerten Ansicht, teilweise geschnitten,
- FIG. 2: die Meldeleuchte der FIG. 1 in einer um 90° gedrehten Ansicht, teilweise geschnitten und
- FIG. 3: die Meldeleuchte der FIG. 2 mit axial niedergedrücktem Druckstück.

Die Meldeleuchte weist ein Gehäuse 1 mit einem Deckel 2 und einem Fußteil 3 auf, der an einer hier nicht dargestellten Profilschiene befestigbar ist. In dem Gehäuse befinden sich elektrische Leiterteile 4 für den Anschluss von hier ebenfalls nicht dargestellten elektrischen Zu- und Ableitungen bzw. Anschlussklemmen.

In dem Gehäuse 1 befindet sich außerdem ein Hohlstab 5, der im wesentlichen als im Querschnitt kreiszylindrisches Rohr gestaltet ist, das den Deckel 2 durchsetzt und unten einen rechteckförmigen Rohrendteil 6 besitzt, der in dem Gehäuse 1 befestigt ist und dessen Rechteckmaß etwas größer ist als der Durchmesser des angrenzenden Teils des Hohlstabs 5. Am Beginn des Rohrendteils 6 ist auf Grund des größeren Rechteckmaßes eine Schulter 7 ausgebildet. In diesem Bereich ist der Hohlstab 5 mit einem in das Gehäuse 1 eingebrachten Gießharz 8 umgossen, das die Schulter 7 umgreift. Der Gießharzverguss 8 ist so ausgeführt, dass er den genormten Anforderungen des Explosionsschutzes gem. DIN EN 50014/18/19 entspricht.

Der dem Rohrendteil 6 entferntliegende Endbereich 9 des Hohlstabs 5 besitzt einen Durchmesser, der etwas kleiner ist als der mittlere Teil des Hohlstabs 5. In dem Endbereich 9 ist ein Druckstück 10 axial verschiebbar gelagert, und zwar so, dass zwischen der Innenfläche des Endbereichs 9 und der Außenfläche des Druckstücks 10 ein normgerechter Explosionsschutzspalt 11 gem. DIN EN 50014/18 gebildet ist.

Das Druckstück 10 weist Vorsprünge 12 auf, die an einem durch die Querschnittsverengung des Endbereichs 9 gebildeten Anschlag 13 zur Anlage kommen. An der den Vorsprüngen 12 entferntliegenden Seite ist das Druckstück 10 mittels einer halbkugelförmigen Leuchtkuppe 14 verschlossen. Das Druckstück 10 kann mit den Vorsprüngen 12 und der Leuchtkuppe 14 zweckmäßig materialeinheitlich einstückig aus einem lichtdurchlässigen Material hergestellt sein. Für eine Verwendung in explosionsgefährdeten Bereichen kann der Hohlstab 5 mit dem Druckstück 10 und dem Gehäuse 1 zweckmäßig als druckfeste Kapsel entsprechend den Anforderungen des Explosionsschutzes ausgeführt sein.

In dem Hohlstab 5 kann eine Leiterplatte 15 gelagert sein, die vorzugsweise zwischen stegförmigen Halterippen 16 fixiert und an einer Halterung 17 gelagert ist. Die Leiterplatte 15 trägt eine Leuchtdiode 18, die sich auf der Höhe des Endbereichs 9 innerhalb des Druckstücks 10 auf Abstand unterhalb der Leuchtkuppe 14 befindet und zu letzterer hin ausgerichtet ist. Zudem können auf der Leiterplatte 15 der Funktion der Leuchtdiode 18 dienende elektronische Bauteile 19 vorgesehen sein.

Außerdem kann in dem Hohlstab 5 im Bereich des Rohrendteils 6 ein elektrischer Schalter 20 angeordnet sein, der ebenfalls an der Halterung 17 gelagert ist. Bevorzugt kann die Halterung 17 dazu zwei Zapfen 21 aufweisen, die in entsprechende Löcher des Schalters 20 und der Leiterplatte 15 eingreifen. Die Halterung 17 selbst kann gleichfalls in dem Hohlstab 5 positioniert und mittels der Leiterteile 4 lagefixiert sein.

Um beim Hineindrücken des Druckstücks 10 den Schalter 20 betätigen zu können, ist innerhalb des Hohlstabs 5 zwischen dem Druckstück 10 und dem Schalter 20 ein Schaltstück 22 vorgesehen, das in Längsrichtung des Hohlstabs 5 gegen einen Stößel 23 des Schalters 20 verlagerbar ist. Das Schaltstück 22 kann an Führungsschienen 42 gelagert sein und einen Schaltbolzen 24 besitzen, der mit dem Stößel 23 korrespondiert. Dem Schaltstück 22 ist zweckmäßig eine Druckfeder 25 zugeordnet, die innerhalb des Hohlstabs 5 auf der Halterung 17 abgestützt ist und bewirkt, dass das Schaltstück 22 und das darüber befindliche Druckstück 10 nach oben, also von dem Stößel 23 weg, gedrückt werden. Außerdem ist in dem Hohlstab 5 eine Überhubfeder 26 vorgesehen, die zwischen dem Druckstück 10 und dem Schaltstück 22 angeordnet ist. Somit sind alle elektrotechnisch relevanten Leucht- und Schaltteile, wie Leuchtdiode 18, Leiterplatte 15, Bauteile 19, Schaltstück 22, Druckfeder 25, Überhubfeder 26 und Schalter 20, platzsparend hintereinander und zum Teil auch nebeneinander ausschließlich innerhalb des druckfest gekapselten Raums des rohrförmigen Hohlstabs 5 gelagert.

Wie der Zeichnung weiterhin zu entnehmen ist, kann die Meldeleuchte einen Betätigungsvorsatz 27 aufweisen, der den aus dem Deckel 2 herausragenden Teil des Hohlstabs 5 und das Druckstück 10 übergreift. Der Betätigungsvorsatz 27 weist ein den Hohlstab 5 rohrförmig umschließendes Einsatzgehäuse 28 mit einer Gewindemutter 29 auf und kann an einer Montagewand 30 befestigt sein, die zwischen der Gewindemutter 29 und einem Frontring 31 gelagert ist, wobei zwischen dem Lochrand der Montagewand 30 und dem Einsatzgehäuse 28 sowie dem Frontring 31 ein Dichtungsring 32 vorgesehen sein kann. Die an dem Einsatzgehäuse 28 drehbar gelagerte Gewindemutter 29 wird dabei fest gegen die Innenseite der Montagewand 30 geschraubt, so dass der Betätigungsvorsatz 27 lagesicher montiert ist.

Darüber hinaus weist der Betätigungsvorsatz 27 eine lichtdurchlässige Leuchtkappe 33 auf, die die Leuchtkuppe 14 des Druckstücks 10 übergreift. Die Leuchtkappe 33 ist einer Adapterhülse 34 zugehörig, die wiederum dem Druckstück 10 zugehörig ist, so dass bei einer Schaltbetätigung sowohl das Druckstück 10 als auch die Leuchtkappe 33 mit der Adapterhülse 34 axial verlagert werden. Die Adapterhülse 34 ist von einer als Druckfeder ausgebildeten Stützfeder 35 unterstützt, die an einer Hülse 36 abgestützt ist. Um am Betätigungsvorsatz 27 nach oben hin einen dichten Abschluss zu erzielen, kann eine Formdichtung 37 vorgesehen sein, die mit einem Bund 38 in einer Nut des Einsatzgehäuses 28 gelagert und mittels des Frontrings 31 gehalten ist. Wie der Zeichnung zu entnehmen ist, werden die Randbereiche der Leuchtkappe 33 und der Adapterhülse 34 von einem Kragen 39 der Formdichtung 37 übergriffen und abgedichtet, wobei die dichte Anlage an dem Kragen 39 nach dem Verbinden des Nut/Feder-Segmentes 43 entsteht. Diese Verbindung kann zweckmäßig durch Kleben oder durch Ultraschallschweißung hergestellt sein.

In der gedrückten Schaltstellung (FIG. 3) ist das Druckstück 10 mit der Leuchtkappe 33 und der Adapterhülse 34 gegen die Kraft der Stützfeder 35 axial nach unten gedrückt worden, und zwar so weit, dass eine Anschlagfläche 44 der Adapterhülse 34 an der Stirnfläche 45 des Endbereichs 9 des Hohlstabs 5 anliegt, so dass eine sichere Abstützung gegeben ist. Darüber hinaus sind weitere Sicherheitsanschläge gegeben, indem eine nach unten weisende Randfläche 46 der Adapterhülse 34 auf einer nach oben weisenden Ringfläche 47 der Hülse 36 aufliegt, eine nach unten weisende Endfläche 48 der Adapterhülse 34 auf einer Bundfläche 49 der Hülse 36 aufliegt und ein Vorsprung 50 der Adapterhülse 34 an einer nach oben gerichteten Stegfläche 51 des Einsatzgehäuses 28 anschlägt. Dadurch ist eine Vierfachabstützung bei der Druckbetätigung gegeben, so dass auch große Schlagkräfte sicher aufgefangen werden und keine mechanischen Beschädigungen auftreten können.

In der gedrückten Schaltstellung ist das Schaltstück 22 gegen die Kraft der Druckfeder 25 so weit nach unten verlagert worden, dass der Stößel 23 von dem Schaltbolzen 24 zur Betätigung des Schalters 20 ganz hineingedrückt ist. Weiterhin ist in der FIG. 3 zu erkennen, dass auch die Überhubfeder 26 gegenüber der Darstellung in FIG. 2 etwas zusammengedrückt worden ist, so dass keine starren Kräfte auf den Schalter 20 einwirken und diesen somit auch nicht schädigen können.

Zur Erzielung einer gleichmäßigen und hellen Ausleuchtung kann es günstig sein, mindestens die der Leuchtdiode 18 zugewandte halbkugelförmige Innenfläche 40 der Leuchtkuppe 14 des Druckstücks 10 so auszubilden, dass sie eine feinperlige Struktur aufweist. Die Innenfläche 40 kann somit eine Vielzahl kleiner kugelförmiger bzw. perlförmiger Erhebungen und eine Vielzahl kleiner Mulden haben, die abwechselnd unmittelbar nebeneinander liegen, so dass die Innenfläche 40 nicht glatt, sondern fein aufgeraut ist. Eine derart feingeraute Innenflächenstruktur kann vorzugsweise durch Erodieren, Ätzen, Kornstrahlen oder durch eine entsprechende Gestaltung der Formoberfläche erzielt werden. Die feingeraute Innflächenstruktur bewirkt, dass das von der Leuchtdiode 18 ausgesandte Licht sich an der gesamten Innenfläche 40 der Leuchtkuppe 14 so bricht und verfängt, dass die Leuchtkuppe 14 insgesamt als ein einheitlich großer Leuchtkörper leuchtet. Darüber hinaus kann es günstig sein, das Druckstück 10 insgesamt, mindestens aber die Leuchtkuppe 14 diffus milchig oder milchig/farbig fluoreszierend einzufärben. Durch eine solche Einfärbung wird die Lichtdurchlässigkeit derart reduziert, dass bei eingeschalteter Leuchtdiode 18 ein gewisses Eigenleuchten des Druckstücks 10 bzw. der Leuchtkuppe 14 auftritt, wodurch die Ausleuchtung noch gleichmäßiger und intensiver ist.

Wie die Leuchtkuppe 14, so besteht auch die Leuchtkappe 33 aus einem lichtdurchlässigen Material und überdeckt die Leuchtkuppe 14 in einem geringen Abstand. Die der Leuchtkuppe 14 zugewandte Innenseite 41 der Leuchtkappe 33 kann ebenfalls eine feinperlige Struktur haben. Diese Struktur kann so ausgeführt sein, dass eine Vielzahl kleiner perlförmiger Erhebungen und eine Vielzahl kleiner Mulden abwechselnd unmittelbar nebeneinander liegen, so dass die Innenseite 41 fein aufgeraut ist. Diese feingeraute Innenseitenstruktur kann im wesentlichen gleich der feingerauten Innenflächenstruktur der Leuchtkuppe 14 ausgeführt und nach dem gleichen Produktionsverfahren hergestellt sein. Zudem kann es auch günstig sein, die Leuchtkappe 33 diffus milchig oder milchig/farbig fluoreszierend einzufärben, um die Lichtdurchlässigkeit zu reduzieren, wodurch ein Eigenleuchten der Leuchtkappe 33 sowie eine gleichmäßige und noch intensivere Ausleuchtung erzielt wird. Eine optimal helle und gleichmäßige Ausleuchtung kann zudem dadurch erreicht werden, dass sowohl die Leuchtkuppe 14 des Druckstücks 10 als auch die Leuchtkappe 33 des Betätigungsvorsatzes 27 entsprechend der Licht- bzw. Farbwellenlänge der Leuchtdiode 18 eingefärbt sind.

## Patentansprüche

1. Meldeleuchte für eine optische Anzeige, umfassend ein Gehäuse (1) mit elektrischen Leiterteilen (4), einen Gießharzverguss (8), eine Leuchtdiode (18) in einem Druckstück (10), das eine lichtdurchlässige Leuchtkuppe (14) aufweist, einen Hohlstab (5), in dessen einem Endbereich (9) das Druckstück (10) axial verschiebbar gelagert ist und dessen anderer Rohrendteit (6) in dem Gehäuse (1) angeordnet ist, eine Leiterplatte (15) und einen elektrischen Schalter (20), der durch Axialverschiebung des Druckstücks (10) betätigbar ist,
**dadurch gekennzeichnet,**
**dass** der Hohlstab (5) mit dem Druckstück (10) und dem Gehäuse (1) im Sinne der Explosionsschutznorm, DIN EN 50014/18/19, als druckfeste Kapselung ausgebildet ist,
**dass** der Rohrendteil (6) des Hohlstabs (5) in dem Gehäuse (1) von dem Gießharz (8) umgossen ist,
**dass** der elektrische Schalter (20) in dem Hohlstab (5) in dessen Längsrichtung hinter der Leuchtdiode (18) angeordnet ist,
**dass** die Leiterplatte (15) in dem Hohlstab (5) angeordnet ist und die Leuchtdiode (18) trägt,
**dass** in dem Hohlstab (5) eine Halterung (17) angeordnet ist, an der der Schalter (20) und/oder die Leiterplatte (15) positioniert ist.

2. Meldeleuchte nach vorstehendem Anspruch, **dadurch gekennzeichnet, dass** in dem Hohlstab (5) zwischen dem Druckstück (10) und dem Schalter (20) ein gegen einen Stößel (23) des Schalters (20) verlagerbares Schaltstück (22) angeordnet ist.

3. Meldeleuchte nach Anspruch 2, **dadurch gekennzeichnet, dass** das Schaltstück (22) und das Druckstück (10) an einer in dem Gehäuse (1) positionierten Druckfeder (25) abgestützt sind.

4. Meldeleuchte nach Anspruch 2 oder 3, **dadurch gekennzeichnet, dass** zwischen dem Druckstück (10) und dem Schaltstück (22) eine Überhubfeder (26) vorgesehen ist.

5. Meldeleuchte nach einem der vorstehenden Ansprüche, **dadurch gekennzeichnet, dass** das Druckstück (10) mittels Vorsprüngen (12) an einem Anschlag (13) des Hohlstabs (5) abgestützt ist.

6. Meldeleuchte nach einem der vorstehenden Ansprüche, **dadurch gekennzeichnet, dass** zwischen einer Innenfläche des Hohlstabs (5) und einer Außenfläche des in letzterem axial verschiebbaren Druckstücks (10) ein normgerechter Explosionsschutzspalt (11) gebildet ist.

7. Meldeleuchte nach einem der vorstehenden Ansprüche, **dadurch gekennzeichnet, dass** das Gehäuse (1) mit einem Deckel (2) verschlossen ist, der von dem Hohlstab (5) durchsetzt ist.

8. Meldeleuchte nach einem der vorstehenden Ansprüche, **dadurch gekennzeichnet, dass** in dem Hohlstab (5) auf der Leiterplatte (15) elektronische Bauteile (19) angeordnet sind.

9. Meldeleuchte nach einem der vorstehenden Ansprüche, **dadurch gekennzeichnet, dass** die Halterung (17) mindestens einen den Schalter (20) durchsetzenden und in die Leiterplatte (15) eingreifenden Zapfen (21) aufweist.

10. Meldeleuchte nach einem der vorstehenden Ansprüche, **dadurch gekennzeichnet, dass** die Halterung (17) in dem Hohlstab (5) mittels des Leiterteils (4) lagefixiert ist.

11. Meldeleuchte nach Anspruch 7, **dadurch gekennzeichnet, dass** der den Deckel (2) des Gehäuses (1) überragende Teil des Hohlstabs (5) von einem Betätigungsvorsatz (27) übergriffen ist.

12. Meldeleuchte nach Anspruch 11, **dadurch gekennzeichnet, dass** der Betätigungsvorsatz (27) an einer Montagewand (30) befestigbar ist, die zwischen einem Frontring (31) und einer an einem Einsatzgehäuse (28) gelagerten Gewindemutter (29) angeordnet ist.

13. Meldeleuchte nach Anspruch 11 oder 12, **dadurch gekennzeichnet, dass** der Betätigungsvorsatz (27) eine die Leuchtkuppe (14) des Druckstücks (10) übergreifende lichtdurchlässige Leuchtkappe (33) aufweist.

14. Meldeleuchte nach Anspruch 13, **dadurch gekennzeichnet, dass** die Leuchtkappe (33) an einer Adapterhülse (34) angeordnet ist, die dem Druckstück (10) zugehörig und mit diesem axial verlagerbar ist.

15. Meldeleuchte nach Anspruch 14, **dadurch gekennzeichnet, dass** der Adapterhülse (34) eine Stützfeder (35) zugeordnet ist, die an einer Auflage (36) abgestützt ist.

16. Meldeleuchte nach Anspruch 14 oder 15, **dadurch gekennzeichnet, dass** die Adapterhülse (34) und die Leuchtkappe (33) in der Ruhestellung des Druckstücks (10) an einer Formdichtung (37) anliegen.

17. Meldeleuchte nach einem der Ansprüche 14 bis 16, **dadurch gekennzeichnet, dass** für die Hubbegrenzung der Druckbetätigung die Adapterhülse (34) mindestens eine mit einer Stirnfläche (45) des Endbereichs (9) des Hohlstabs (5) korrespondierende Anschlagfläche (44) aufweist.

18. Meldeleuchte nach Anspruch 17, **dadurch gekennzeichnet, dass** für die Hubbegrenzung der Druckbetätigung eine Mehrfachabstützung mit einer zusätzlichen Randfläche (46), Ringfläche (47), Endfläche (48), Bundfläche (49), Stegfläche (51) und einem Vorsprung (50) vorgesehen ist.

19. Meldeleuchte nach Anspruch 12 und 16, **dadurch gekennzeichnet, dass** die Formdichtung (37) mittels des Frontrings (31) an dem Einsatzgehäuse (28) gehalten ist.

20. Meldeleuchte nach einem der vorstehenden Ansprüche, **dadurch gekennzeichnet, dass** die der Leuchtdiode (18) zugewandte Innenfläche (40) der Leuchtkuppe (14) des Druckstücks (10) lichtbrechend feinperlig strukturiert ausgebildet ist.

21. Meldeleuchte nach einem der vorstehenden Ansprüche, **dadurch gekennzeichnet, dass** mindestens die Leuchtkuppe (14) des Druckstücks (10) milchig eingefärbt ist.

22. Meldeleuchte nach einem der vorstehenden Ansprüche, **dadurch gekennzeichnet, dass** mindestens die Leuchtkuppe (14) des Druckstücks (10) milchig farbig fluoreszierend ausgebildet ist.

23. Meldeleuchte nach einem der vorstehenden Ansprüche, **dadurch gekennzeichnet, dass** das Druckstück (10) mit der Leuchtkuppe (14) materialeinheitlich einstückig ausgebildet ist.

24. Meldeleuchte nach Anspruch 13, **dadurch gekennzeichnet, dass** die der Leuchtkappe (14) des Druckstücks (10) zugewandte Innenseite (41) der
Leuchtkappe (33) lichtbrechend feinperlig strukturiert ist.

25. Meldeleuchte nach Anspruch 20 und 24, **dadurch gekennzeichnet, dass** die feinperlige Struktur der Innenfläche (40) der Leuchtkuppe (14) und die feinperlige Struktur der Innenseite (41) der Leuchtkappe (33) gleich sind.

26. Meldeleuchte nach Anspruch 13, **dadurch gekennzeichnet, dass** die Leuchtkuppe (14) des Druckstücks (10) und die Leuchtkappe (33) entsprechend der Lichtwellenlänge der Leuchtdiode (18) eingefärbt sind.

## Claims

1. An indicating light for an optical display, comprising a housing (1) with electrical conductor parts (4), a casting resin compound (8), a light-emitting diode (18) in a push element (10) which has a translucent light dome (14), a hollow rod (5) within one end area (9) of which the push element (10) is axially moveably located and the other pipe end piece (6) of which is arranged in the housing (1), a printed circuit board (15) and an electrical switch (20) which is operable by axial movement of the push element (10),
**characterised in that**
the hollow rod (5) with the push element (10) and the housing (1) is designed as a pressure-tight capsule conforming to explosion prevention standard DIN EN 50014/18/19,
that the pipe end piece (6) of the hollow rod (5) is encapsulated by the casting resin (8) in the housing (1),
that the electrical switch (20) in the hollow rod (5) is located behind the light-emitting diode (18) in its longitudinal direction,
that the printed circuit board (15) is located in the hollow rod (5) and carries the light-emitting diode (18),
that there is located in the hollow rod (5) a mounting bracket (17) on which the switch (20) and/or the printed circuit board (15) is/are positioned.

2. The indicating light according to the preceding claim, **characterised in that** a contact element (22) that can be moved against a tappet (23) of the switch (20) is located in the hollow rod (5) between the push element (10) and the switch (20).

3. The indicating light according to Claim 2, **characterised in that** the contact element (22) and the push element (10) are supported at a thrust spring (25) positioned in the housing (1).

4. The indicating light according to Claim 2 or 3, **characterised in that** an over-run spring (26) is provided between the push element (10) and the contact element (22).

5. The indicating light according to any of the preceding claims, **characterised in that** the push element (10) is supported by lugs (12) at a stop (13) in the hollow rod (5).

6. The indicating light according to any of the preceding claims, **characterised in that** an explosion prevention gap (11) conforming to the standards is formed between an inner face of the hollow rod (5) and an outer face of the push element (10) axially moveable within the latter.

7. The indicating light according to any of the preceding claims, **characterised in that** the housing (1) is closed by a cover (2) into which the hollow rod (5) protrudes.

8. The indicating light according to any of the preceding claims, **characterised in that** electronic components (19) are arranged on the printed circuit board (15) within the hollow rod (5).

9. The indicating light according to any of the preceding claims, **characterised in that** the mounting bracket (17) has at least one pin (21) passing through the switch (20) and engaging the printed circuit board (15).

10. The indicating light according to any of the preceding claims, **characterised in that** the mounting bracket (17) is fixed in position in the hollow rod (5) by means of the conductor part (4).

11. The indicating light according to Claim 7, **characterised in that** an operating attachment (27) extends over the part of the hollow rod (5) projecting over the cover (2) of the housing (1).

12. The indicating light according to Claim 11, **characterised in that** the operating attachment (27) is attachable to a mounting wall (30) which is located between a front ring (31) and a threaded nut (29) mounted on an insert housing (28).

13. The indicating light according Claim 11 or 12, **characterised in that** the operating attachment (27) has a translucent light cap (33) extending over the light dome (14) of the push element (10).

14. The indicating light according to Claim 13, **characterised in that** the light cap (33) is arranged on an adapter sleeve (34) which is associated with the push element (10) and is axially moveable with the latter.

15. The indicating light according to Claim 14, **characterised in that** the adapter sleeve (34) has an associated supporting spring (35) which is supported at a seat (36).

16. The indicating light according to Claim 14 or 15, **characterised in that** the adapter sleeve (34) and the light cap (33) rest at a moulded seal (37) when the push element (10) is at rest.

17. The indicating light according to any of the Claims 14 to 16, **characterised in that** to limit the push button operating stroke the adapter sleeve (34) has at least one stop face (44) corresponding to an end face (45) of the end area (9) of the hollow rod (5).

18. The indicating light according to Claim 17, **characterised in that** a multiple support with an additional edge face (46), annular face (47), end face (48), shoulder face (49), stay face (51) and a lug (50) is provided for limiting the push button operating stroke.

19. The indicating light according to Claims 12 and 16, **characterised in that** the moulded seal (37) is held at the insert housing (28) by means of the front ring (31).

20. The indicating light according to any of the preceding claims, **characterised in that** the inner face (40) of the light dome (14) of the push element (10) facing the light-emitting diode (18) has a refractive fine pearl structure.

21. The indicating light according to any of the preceding claims, **characterised in that** at least the light dome (14) of the push element (10) has a milky tint.

22. The indicating light according to any of the preceding claims, **characterised in that** at least the light dome (14) of the push element (10) has a milky/coloured fluorescent tint.

23. The indicating light according to any of the preceding claims, **characterised in that** the push element (10) is formed in one piece with the light dome (14) and is made from the same material.

24. The indicating light according to Claim 13, **characterised in that** the inside (41) of the light cap (33) facing the light dome (14) of the push element (10) has a refractive fine pearl structure.

25. The indicating light according to Claims 20 and 24, **characterised in that** the fine pearl structure of the inner face (40) of the light dome (14) and the fine pearl structure of the inside (41) of the light cap (33) are identical.

26. The indicating light according to Claim 13, **characterised in that** the light dome (14) of the push element (10) and the light cap (33) are tinted according to the light wavelength of the light-emitting diode (18).

## Revendications

1. Signal lumineux pour un affichage optique comportant un boitier (1) avec des éléments électriquement conducteurs (4), une imprégnation de résine synthétique (8), une diode électroluminescente (18) montée dans un élément de pression (10) équipé d'une calotte lumineuse (14) perméable à la lumière, une tige creuse (5) dans une zone d'extrémité (9) de laquelle l'élément de pression (10) est monté mobile axialement et dont l'autre partie d'extrémité tubulaire (6) est montée dans le boitier (1), une plaque conductrice (15) et un commutateur électrique (20) actionnable par le déplacement axial de l'élément de pression (10),
**caractérisé en ce que**
- la tige creuse (5) est réalisée avec l'élément de pression (10) et le boitier (1) sous la forme d'un blindage résistant à la pression au sens de la norme de protection contre l'explosion DIN EN 50014/18/19,
- l'extrémité tubulaire (6) de la tige creuse (5) est entourée dans le boitier (1) par la résine synthétique de coulée (8),
- le commutateur électrique (20) est monté dans la tige creuse (5) en arrière de la diode électroluminescente (18) dans la direction longitudinale de celle-ci,
- la plaque conductrice (15) est montée dans la tige creuse (5) et porte la diode électroluminescente (18), et
- dans la tige creuse (5) est monté un élément support (17) sur lequel est positionné le commutateur (20) et/ou la plaque conductrice (15).

2. Signal lumineux conforme à la revendication précédente,
**caractérisé en ce que**
dans la tige creuse (5) et entre l'élément de pression (10) et le commutateur (20) est montée une pièce de commutation (22) déplaçable contre un coulisseau (23) du commutateur (20).

3. Signal lumineux conforme à la revendication 2,
**caractérisé en ce que**
la pièce de commutation (22) et la pièce de pression (10) s'appuient contre un ressort de pression (25) mis en place dans le boitier (1).

4. Signal lumineux conforme à la revendication 2 ou 3,
**caractérisé en ce qu'**
entre la pièce de pression (10) et la pièce de commutation (22) est monté un ressort de dépassement de course (26).

5. Signal lumineux conforme à l'une des revendications précédentes,
**caractérisé en ce que**
la pièce de pression (10) s'appuie par des saillies (12) contre une butée (13) de la tige creuse (5).

6. Signal lumineux conforme à l'une des revendications précédentes,
**caractérisé en ce qu'**
entre la surface interne de la tige creuse (5) et la surface externe de la pièce de pression (10) en dernier lieu déplaçable axialement est formée une fente de protection anti-explosion (11) conforme aux normes.

7. Signal lumineux conforme à l'une des revendications précédentes,
**caractérisé en ce que**
le boitier (1) est fermé par un couvercle (2) qui est traversé par la tige creuse (5).

8. Signal lumineux conforme à l'une des revendications précédentes,
**caractérisé en ce que**
dans la tige creuse (5) sont montés des composants électroniques (19) sur la plaque conductrice (15).

9. Signal lumineux conforme à l'une des revendications précédentes,
**caractérisé en ce que**
l'élément support (17) comporte au moins un tourillon (21) traversant le commutateur (20) et venant en prise dans la plaque conductrice (15).

10. Signal lumineux conforme à l'une des revendications précédentes,
**caractérisé en ce que**
l'élément support (17) est fixé dans la tige creuse (5) au moyen de l'élément conducteur (4).

11. Signal lumineux conforme à la revendication 7,
**caractérisé en ce que**
la partie de la tige creuse (5) dépassant du couvercle (2) du boitier (1) est surmontée par un adaptateur d'actionnement (27).

12. Signal lumineux conforme à la revendication 11,
**caractérisé en ce que**
l'adaptateur d'actionnement (27) peut être fixé sur une paroi de montage (30) disposée entre une bague frontale (31) et un écrou fileté (29) logé dans un boitier d'utilisation (28).

13. Signal lumineux conforme à la revendication 11 ou 12,
**caractérisé en ce que**
l'adaptateur d'actionnement (27) comporte un capuchon lumineux perméable à la lumière (33) surmontant la calotte lumineuse (14) de la pièce de pression (10).

14. Signal lumineux conforme à la revendication 13,
**caractérisé en ce que**
le capuchon lumineux (33) est monté sur un manchon adaptateur (34) faisant partie de la pièce de pression (10) et pouvant être déplacé axialement avec celle-ci.

15. Signal lumineux conforme à la revendication 14,
**caractérisé en ce qu'**
au manchon adaptateur (34) est associé un ressort d'appui (35) qui s'appuie contre un support (36).

16. Signal lumineux conforme à la revendication 14 ou 15,
**caractérisé en ce que**
le manchon adaptateur (34) et le capuchon lumineux (33) s'appliquent sur un élément d'étanchéité moulé (37) dans la position de repos de la pièce de pression (10).

17. Signal lumineux conforme à l'une des revendications 14 à 16,
**caractérisé en ce que**
pour limiter la course d'actionnement de pression, le manchon adaptateur (34) est équipé d'au moins une surface formant butée (44) correspondant à une surface frontale (45) de la zone d'extrémité (9) de la tige creuse (5).

18. Signal lumineux conforme à la revendication 17,
**caractérisé en ce que**
pour limiter la course d'actionnement de pression il est prévu un appui multiple avec une surface de bord supplémentaire (46) une surface annulaire (47) une surface d'extrémité (48) une surface de liaison (49) une surface de traverse (51) et une saillie (50).

19. Signal lumineux conforme aux revendications 12 et 16,
**caractérisé en ce que**
la garniture d'étanchéité moulée (37) est maintenue sur le boitier d'utilisation (28) au moyen de la bague frontale (31).

20. Signal lumineux conforme à l'une des revendications précédentes,
**caractérisé en ce que**
la surface interne (40) de la calotte lumineuse (14) de la pièce de pression (10) tournée vers la diode électroluminescente (18) a une structure finement perlée réfractant la lumière.

21. Signal lumineux conforme à l'une des revendications précédentes,
**caractérisé en ce qu'**
au moins la calotte lumineuse (14) de la pièce de pression (10) est colorée en une couleur laiteuse.

22. Signal lumineux conforme à l'une des revendications précédentes,
**caractérisé en ce qu'**
au moins la calotte lumineuse (14) de la pièce de pression (10) est réalisée sous la forme d'un élément fluorescent coloré en une couleur laiteuse.

23. Signal lumineux conforme à l'une des revendications précédentes,
**caractérisé en ce que**
la pièce de pression (10) est réalisée en une seule pièce avec la calotte lumineuse (14) et en un même matériau que celle-ci.

24. Signal lumineux conforme à la revendication 13,
**caractérisé en ce que**
la face interne (41) du capuchon lumineux (33) tournée vers la calotte lumineuse (14) de la pièce de pression (10) a une structure finement perlée réfractant la lumière.

25. Signal lumineux conforme aux revendications 20 et 24,
**caractérisé en ce que**
la structure finement perlée de la surface interne (40) de la calotte lumineuse (14) et la structure finement perlée de la face interne (41) du capuchon lumineux (33) sont similaires.

26. Signal lumineux conforme à la revendication 13,
**caractérisé en ce que**
la calotte lumineuse (14) de la pièce de pression (10) et le capuchon lumineux (33) sont colorés en fonction de la longueur d'ondes de la diode électroluminescente (18).
